# EUROPÄISCHE PATENTSCHRIFT

(11) **EP 3 049 607 B1**
(45) Veröffentlichungstag und Bekanntmachung des Hinweises auf die Patenterteilung: **20.01.2021**
(21) Anmeldenummer: 14789785.4
(22) Anmeldetag: 24.09.2014
(51) Int. Cl.: E21B 19/08, E21B 19/14, E21B 19/15

(54) **HANDHABUNGSVORRICHTUNG FÜR BOHRROHRE EINER TIEFBOHRVORRICHTUNG**
HANDLING DEVICE FOR DRILL PIPES OF A DEEP HOLE DRILLING DEVICE
DISPOSITIF DE MANIPULATION DE TUBES DE FORAGE D'UN DISPOSITIF DE FORAGE PROFOND

(30) Priorität: 24.09.2013 DE 102013015893
(43) Veröffentlichungstag der Anmeldung: 03.08.2016
(73) Patentinhaber: Herrenknecht Vertical GmbH, 77963 Schwanau (DE)
(72) Erfinder: BINDER, Jürgen, 77933 Lahr-Sulz (DE); SENG, Frederic, 79341 Kenzingen (DE)
(74) Vertreter: Klickow & Wetzel PartGmbB
(86) Internationale Anmeldenummer: PCT/EP2014/002578
(87) Internationale Veröffentlichungsnummer: WO 2015/043740

(56) Entgegenhaltungen:
- EP-A2- 0 258 705
- EP-A2- 1 953 334
- EP-A2- 1 953 334
- WO-A1-2004/035985
- WO-A1-2006/075914
- WO-A1-2006/075914
- WO-A1-2006/096068
- WO-A1-2011/014074
- US-A- 1 718 395
- US-A- 4 397 605
- US-A- 4 397 605
- US-A- 4 765 401
- US-A- 4 765 401
- US-A- 4 899 832
- US-A- 4 932 537
- US-A1- 2009 053 015
- US-A1- 2010 239 404

## Beschreibung

Die Erfindung betrifft eine Handhabungsvorrichtung für Bohrrohre einer Bohrvorrichtung zum Erstellen einer Tiefbohrung, mit wenigstens einem Rohrlager, das vertikal auf einer Arbeitsebene der Bohrvorrichtung angeordnet ist und einen offenen Abschnitt aufweist, durch den die Bohrrohre in das Rohrlager einbringbar oder aus dem Rohrlager entnehmbar sind, wobei das Rohrlager mit einem Führungselement versehen ist, durch das ein von dem Führungselement auf der einen Seite und dem Rohrlager auf der anderen Seite begrenzten Handhabungsraum im Bereich des offenen Abschnitts entsteht, dass die Handhabungsvorrichtung wenigstens ein Greifelement zum Greifen des Bohrrohrs aufweist, wobei das Greifelement horizontal verfahrbar ist, und wobei das Bohrrohr über das Greifelement im Bereich des Handhabungsraums verfahrbar ist und von dem Handhabungsraum zu einem Wellcenter (104) der Bohrvorrichtung oder entgegengesetzt verfahrbar ist, wobei die Handhabungsvorrichtung einen unteren Abschnitt und einen räumlich getrennt angeordneten oberen Abschnitt aufweist, und wobei das Greifelement am unteren Abschnitt angeordnet ist.

Beim Erstellen von Tiefbohrungen, beispielsweise für die Förderung von Erdöl und Erdgas oder für die Energiegewinnung aus geothermischer Energie wird ein Bohrwerkzeug verwendet, das über einen aus Bohrgestänge und Bohrstrangteilen wie Schwerstangen, Bohrmotore oder dergleichen bestehenden Bohrstrang angetrieben wird. Während des Bohrfortschritts als solchem müssen, nachdem ein gewisser Bohrfortschritt erzielt wurde, weitere Bohrstangen dem Bohrstrang hinzugefügt werden. Diese Bohrstangen werden von außen zugeführt. Dafür ist neben der Bohranlage auf dem Bohrplatz ein Rohrlager vorgesehen.

Weiterhin ist es während des Erstellens der Tiefbohrung notwendig, das Bohrwerkzeug zu wechseln, entweder weil es verschlissen ist, oder sich die geologischen Gegebenheiten geändert haben, und deswegen eine andere Art von Werkzeug notwendig wird. Zum Wechseln des Bohrwerkzeugs muss der gesamte Bohrstrang aus dem Bohrloch ausgebaut werden, und nachdem ein neues Bohrwerkzeug vorgesehen wurde, wieder eingebaut werden. Hierfür werden die Bohrstangen des Bohrgestänges, beispielsweise bei großen Anlagen, jeweils zu zwei oder drei Stück auf einmal aus- und eingebaut, und in den Turm der Bohranlage aufrecht abgestellt. Dafür sind im Mast sogenannten Fingerbühnen vorgesehen, auf denen ein Arbeiter steht, und der das Rohr mit einer Schlinge aus dem Elevator des Topdrives übernimmt und in dem Raum zwischen den Fingern abstellt und sichert bzw. die Rohre herausnimmt. Diese Arbeit ist schwer und weist ein nicht unerhebliches Verletzungsrisiko auf.

WO 2006/075914 A1 offenbart ein Handhabungssystem für Bohrrohre einer Bohrvorrichtung. Über eine erste Vorrichtung des Systems werden die Rohre mittels eines Zahnstangenantriebes innerhalb eines Handhabungsraums eines Rohrlagers bewegt, indem das Rohr auf einem unteren Bewegungselement aufsteht. Oben ist ein Greifelement vorgesehen, das
das Rohr umgreift. An einem Endpunkt des Handhabungsraums übergibt die erste Vorrichtung das Rohr an eine zweite Vorrichtung, die das Rohr vom Handhabungsraum zum Wellcenter transportiert.

EP 1953334 A2 offenbart eine Handhabungsvorrichtung für Bohrrohre zum Transport von einem Wellcenter in ein Rohrlager (und umgekehrt) mit einem einzigen dreidimensional beweglichen Greifer.

US 2009053015 A1 offenbart ein Handhabungssystem für Bohrrohre einer Bohrvorrichtung. Über eine erste Vorrichtung des Systems werden die Rohre mittels eines Hubelements und eines daran angeschlossenen Greifelements, das das Bohrrohr oben am Gewinde umgreift, innerhalb des Handhabungsraums des Rohrlagers zu einem Übergabespeicher bewegt. Hier greift eine zweite mit zwei Greifern ausgestattete Vorrichtung das Rohr und bewegt es zum Wellcenter.

US 4397505 A offenbart eine Handhabungsvorrichtung für Bohrrohre zum Transport von einem Wellcenter in ein Rohrlager (und umgekehrt) mit einem unteren Greifer, der jenseits des Wellcenters angeordnet ist und einem im Rohrlager oben angeordneten zweiten Greifer. Beide sind dreidimensional bewegbar. Eine Rotation ist notwendig, um die Rohre zwischen Lager und Wellcenter zu bewegen.

US 4765401 A offenbart eine Handhabungsvorrichtung für Bohrrohre zum Transport von einem Wellcenter in ein Rohrlager (und umgekehrt) mit einem unteren Greifer, der jenseits des Wellcenters angeordnet ist und einem im Rohrlager oben angeordneten zweiten Greifer. Beide sind dreidimensional bewegbar. Eine Rotation ist notwendig, um die Rohre zwischen Lager und Wellcenter zu bewegen.

Aufgabe der Erfindung ist es daher, ein Rohrlager bereitzustellen, mit dem eine Bohranlage mit Bohrrohren und dergleichen automatisiert und auf einfache Weise sicher und schnell mit geringem Wartungsaufwand versorgt werden kann.

Gelöst wird die Aufgabe erfindungsgemäß dadurch, dass die Handhabungsvorrichtung ein am oberen Abschnitt angeordnetes Halteelement aufweist, das das Bohrrohr in horizontaler Richtung haltend umschließt, dass das Halteelement so ausgeführt ist, und dass es im haltenden Zustand eine vertikale Bewegung des Bohrrohres zulässt.

Vorteilhaft ist dabei, dass eine automatisierte Zu- und Abfuhr der Bohrrohre ermöglicht wird. Weiterhin fungiert das Führungselement als Sicherung, sodass die Bohrrohre nicht aus dem Rohrlager unkontrolliert herausfallen können. Weiterhin ermöglicht dieses eine definierte Horizontalbewegung und ermöglicht gleichzeitig ein sicheres vertikales Bewegen.

Eine weitere Lehre der Erfindung sieht vor, dass zwei oder mehr Rohrlager vorgesehen sind, die mit dem Führungselement verbunden sind. Hierdurch wird optimaler Abstellraum und ein definierter Handhabungsraum bereitgestellt.

Eine weitere Lehre der Erfindung sieht vor, dass das Rohrlager einen boxartigen Aufbau aufweist, bevorzugt mit zwei Seitenwänden und einer Rückwand, wobei das Rohrlager bevorzugt zur Aufnahme von wenigstens zwei miteinander verschraubten Bohrrohren ausgelegt ist.

Eine weitere Lehre der Erfindung sieht vor, dass das Rohrlager einen Bodenabschnitt aufweist, auf dem bevorzugt wenigstens ein Vorsprung oder eine Vertiefung vorgesehen ist, wobei der Vorsprung oder die Vertiefung besonders bevorzugt so angeordnet sind, dass das auf dem Vorsprung oder in der Vertiefung angeordnete Bohrrohr geneigt im Rohrlager angeordnet ist, und/oder dass ein dem Bodenabschnitt gegenüberliegender Abschnitt offen ausgeführt ist und in diesem Abschnitt fingerartige Vorsprünge vorgesehen sind, zwischen denen ein Aufnahmeraum für die Bohrrohre besteht, wobei die Vorsprünge bevorzugt mit Vertiefungen zur Aufnahme von Gewindeabschnitten der Bohrrohre versehen sind.

Eine weitere Lehre der Erfindung sieht vor, dass das Rohrlager so angeordnet ist, dass die offene Seite des Rohrlagers vom Bohrturm weg zeigt oder rechtwinklig dazu angeordnet ist. Hierdurch wird ein optimales Bewegen der Bohrrohre ohne nachteilige Schwenkbewegungen ermöglicht.

Weiterhin ist vorteilhaft, dass die Abschnitte synchron verfahrbar sind, wobei das synchrone Verfahren vorteilhafter Weise mechanisch oder über eine Steuerung erfolgt, Eine weitere Lehre der Erfindung sieht vor, dass der obere Abschnitt auf dem Führungselement verfahrbar angeordnet ist. Dieses ermöglicht auf einfache Weise ein definiertes Bewegen über die gesamte Länge des Bohrrohres hinweg.

Eine weitere Lehre der Erfindung sieht vor, dass der obere Abschnitt einen Grundkörper und ein Greif- oder Halteelement aufweist, das horizontal gegenüber dem Grundkörper verfahrbar ist.

Nachfolgend wird die Erfindung anhand zweier Ausführungsbeispiele im Zusammenhang mit einer Zeichnung näher beschrieben. Dabei zeigen:
- Fig. 1: eine räumliche Darstellung einer Bohranlage mit erfindungsgemäßer Vorrichtung eines ersten Ausführungsbeispiels,
- Fig. 2a: eine räumliche Ausschnittsansicht zu Fig. 1,
- Fig. 2b: eine weitere räumliche Ausschnittsansicht zu Fig. 1,
- Fig. 2c: eine dritte räumliche Ausschnittsansicht zu Fig. 1,
- Fig. 3a - Fig.9b: den Ablauf der einzelnen Verfahrensschritte des erfindungsgemäßen Verfahrens mit der erfindungsgemäßen Vorrichtung des ersten Ausführungsbeispiels,
- Fig. 10: eine räumliche Darstellung einer Bohranlage mit erfindungsgemäßer Vorrichtung eines ersten Ausführungsbeispiels,
- Fig. 11: eine Frontalansicht zu Fig. 10,
- Fig. 12: eine Seitenansicht zu Fig. 11,
- Fig. 13: eine Teilansicht zu Fig. 10 in Draufsicht,
- Fig. 14: eine erste Seitenansicht zu Fig. 13, und
- Fig. 15: eine zweite Seitenansicht zu Fig. 13.

Eine erste Ausführungsform der erfindungsgemäßen Vorrichtung und des damit verwendbaren Verfahrens ist in den Fig. 1 bis Fig. 9b dargestellt.

Fig. 1 zeigt eine Bohranlage 100 mit einem auf einer Arbeitsplattform 101 angeordneten Mast 102, in dem ein sogenannter top drive 103 über einem über dem Bohrloch (nicht dargestellt) angeordneten sogenannten Wellcenter 104 angeordnet ist. Die Bohranlage 100 steht auf einem Bohrplatz 105. Auf dem Bohrplatz 105 angeordnet und in Verbindung mit der Arbeitsplattform 101 ist ein Catwalk 106. Auf dem Bohrplatz 105 neben dem Catwalk 106 ist des weiteren ein horizontales Rohrlager (nicht dargestellt) für das Zuführen von einzelnen Rohren, Casings, Schwerstangen oder anderen Bestandteilen des Bohrstrangs (nicht dargestellt) vorgesehen.

Parallel zum Mast 102 ist ein vertikales Rohrlager 10 angeordnet. In dem Rohrlager 10 sind Rohre 11, hier in Form von sogenannten Triples, jeweils drei miteinander verschraubten Rohren 11, angeordnet. Doubles sind ebenfalls möglich. Das Rohrlager 10 besteht aus zwei Boxen 12, dargestellt in Fig. 2c, die vertikal aufgerichtet sind. Die Boxen 12 weisen in vertikal aufgerichteter Form eine Bodenplatte 13 auf, auf der Vorsprünge 14 (Fig. 3a) angeordnet sind. Die Boxen weisen einen Gitterrahmen 15 auf, der aus zwei Seitenabschnitten 16, 17 und einem rückseitigen Abschnitt 18 besteht. Auf der Unterseite ist der Gitterrahmen 15 durch die Bodenplatte 13 verschlossen. An der Oberseite ist der Gitterrahmen 15 offen ausgeführt. Im Bereich der offenen Oberseite 19 sind fingerartige Vorsprünge 20 vorgesehen, die sich vom rückseitigen Abschnitt 18 des Gitterrahmens zur offenen Seite 21 des Gitterrahmens hinstrecken. Die fingerartigen Vorsprünge 20 (Fig. 2b, Fig. 3b) sind dabei parallel zueinander angeordnet, so dass Räume 22 entstehen, innerhalb derer die Rohre 11 stapelartig anordbar sind. Die Vorsprünge 20 weisen gemäß einer besonderen Ausführung Vertiefungen 23 auf, in denen die Gewindeabschnitte 24 der Rohre 11 anordbar sind. In der vorliegenden Ausführungsform (siehe auch Fig. 3b) sind die Gewindeabschnitte 24 nicht in den Vertiefungen 23 gelagert.

Sind die Rohre 11 in einer Box 12 gelagert, so stehen sie mit ihrem unteren Gewindeabschnitt 25 auf einem Vorsprung 14 der Bodenplatte 13 auf. Die Vorsprünge 14 sind dabei so auf der Bodenplatte angeordnet, dass die Rohre 11 zum Mast hingeneigt in der Box 12 im Raum 22 zwischen den fingerartigen Vorsprüngen 20 angeordnet sind. Die Boxen 12 sind auf der Arbeitsplattform 101 so angeordnet, dass die offene Seite 21 der Boxen 12 vom Mast 102 wegzeigt.

Die Boxen 12 sind dabei so auf der Arbeitsplattform 101 angeordnet, dass sie einen Abstand zueinander aufweisen. Hierdurch entsteht ein Durchgang 26 zwischen den Boxen 12, durch den die Rohre 11 zum Wellcenter 104 hin-/ oder wegbewegt werden können. Die mit ihrer offenen Seite 21 vom Mast 102 wegzeigenden Boxen 12 sind über ein Führungselement 27 miteinander verbunden. Das Führungselement 27 weist zwei parallel zur offenen Seite 21 angeordnete Streben 28, 29 auf. Diese sind an ihren äußeren Enden über eine Querstrebe 30 miteinander verbunden. Die Querstrebe 30 erstreckt sich über den Verbindungsabschnitt zwischen den Streben 28, 29 hinaus, so dass ein Abstandshalter 31 entsteht, der mit dem jeweils vom Durchgang 26 weg angeordneten Seitenabschnitt 16, 17 verbunden ist. Dadurch entsteht ein Handhabungsraum 32, zwischen der offenen Oberseite 21 der Box 12 und dem Führungselement 27, beziehungsweise dessen Strebe 28. In diesem Handhabungsraum können die Rohre 11 beim Zu-/ bzw. Abführen zum Rohrlager 10 bewegt werden. Gleichzeitig fungiert das Führungselement 27 als Sicherungselement, da dadurch verhindert wird, dass in einer Box angeordnete Rohre 11 aus dieser herausfallen können.

Die Boxen 12 sind mit Anschlägen 33 an den Seitenabschnitten 16, 17 angeordnet, die - wie in Fig. 2a dargestellt - zur offenen Seite 21 hinzeigen. Beim Aufbau der Bohranlage werden die Boxen 12 über die Anschläge 33 mit einem Kran verbunden und auf der Arbeitsplattform 101 mit ihren Bodenplatten 13 abgesetzt. Anschließend werden sie an ihrer Oberseite 19 mit dem Führungselement 27 verbunden.

Parallel zum Führungselement 27 ist auf der Arbeitsplattform 101 ein Anordnungselement 34 vorgesehen. Dieses Anordnungselement 34 ist bevorzugt analog dem Führungselement 27 aufgebaut.

Zum Entnehmen der Rohre 11 aus den Boxen 12 und dem Zuführen der Rohre 11 zum Wellcenter 104, damit diese dort an den Topdrive 103 übergeben werden können, ist ein Rohrmanipulator 40 vorgesehen. Der Rohrmanipulator 40 weist einen unteren Abschnitt 41 (Fig. 2a) und einen oberen Abschnitt 42 (Fig. 2b) auf. Im vorliegenden Ausführungsbeispiel weist der untere Abschnitt ein Greifelement 43 und der obere Abschnitt ein Halteelement 44 auf. Es ist allerdings auch möglich, dass beide Abschnitte 41, 42 mit Greifelementen 43 oder der untere Abschnitt 41 mit einem Halteelement 44 und der obere Abschnitt 42 mit einem Greifelement 43 ausgeführt sind.

Der untere Abschnitt 41 weist eine Basis 45 auf, die auf Schienen 46, die auf dem Anordnungselement 34 angeordnet sind, in horizontaler Richtung verfahrbar ist. Das Verfahren erfolgt über eine nicht dargestellte Antriebseinheit und kann elektrisch oder hydraulisch erfolgen. Auf der Basis 45 ist ein Grundkörper 47 horizontal verfahrbar angeordnet, die Verfahrbewegung des Grundkörpers 47 im Bezug auf die Basis 45 erfolgt im wesentlichen rechtwinklig zu den Schienen 46.

Der Grundköper 47 weist eine Bodenstrebe 48 auf, auf der eine vertikal Strebe 49 angeordnet ist, die über eine diagonal Strebe 50 gegenüber der Bodenstrebe 48 stabilisiert wird. Das Greifelement 43 ist vertikal verfahrbar an einer vertikalen Strebe 51 eines Greifabschnitts 52 angeordnet. Die vertikale Strebe 51 ist über zwei Arme 53 mit der Vertikalstrebe 49 des Grundkörpers 47 über Drehbuchsen 54 verschwenkbar verbunden. Das Verschwenken erfolgt über einen Hydraulikzylinder 55, der zwischen Vertikalstrebe 49 und Vertikalstrebe 51 angeordnet ist.

Der Grundkörper 47 kann gegenüber der Basis 45 soweit verschoben werden, dass das Greifelement 43 ein im Raum 22 angeordnetes Rohr 11 greifen kann, das auf dem Vorsprung 14 aufsteht, der dem rückseitigem Abschnitt 18 der Box 12 am nächsten liegt, ohne dass Vertikalstrebe 51 gegenüber Vertikalstrebe 49 des Grundkörpers 47 verschwenkt werden muss. Eine darüberhinausgehende Bewegung des Rohres beispielsweise durch den Durchgang 26 zum Wellcenter 104 hin, erfolgt dann durch Betätigung des Hydraulikzylinders 55, wodurch Vertikalstrebe 51 über die Arme 53 parallelogrammartig verschwenkt wird und so entsprechend zum Wellcenter 104 hin bewegt wird.

Der obere Abschnitt 42 weist einen Grundkörper 56 auf, der auf den Streben 28, 29 des Führungselements 27 verfahrbar ist. Der Grundkörper 56 ist mit dem Halteelement 44 so verbunden, dass innerhalb des Grundkörpers 56 ein teleskopartig ausgeführter Vorschubskörper 57 vorgesehen ist. Der Vorschubskörper 57 weist dabei mehrere Teleskopabschnitte 58 auf. Das Halteelement 44 weist zwei Halteabschnitte 59 auf, die das Rohr 11 umschließen, so dass es gegenüber dem Halteelement 44 horizontal nicht mehr bewegbar ist. Die Halteabschnitte bilden im geschlossenen Zustand allerdings einen Raum 60, innerhalb dessen das Rohr 11 vertikal beweglich ist.

Der untere Abschnitt 41 und der obere Abschnitt 42 bewegen sich entlang der Schienen 46 beziehungsweise des Führungselements 27 synchron. Dieses wird entweder durch eine mechanische Verbindung oder durch eine entsprechend vorgesehene Steuerung gewährleistet.

In den Figuren 3a bis 9b wird der Ablauf der Entnahme eines Rohres 11 aus einer Box 12 eines Rohrlagers 10 und das Zuführen des Rohrs 11 zum Wellcenter 104 bezeigt. In Fig. 3a ist der Rohrmanipulator 40 so vor der Box 12 angeordnet, dass er das zu entnehmende Rohr 11 durch Verfahren des Grundkörpers 47 auf der Basis 45 des Rohrmanipulators 40 anfahren und dann mit dem Greifelement 43 greifen kann. In Fig. 3a ist die Startposition des unteren Abschnitts 41 des Rohrmanipulators 40 gezeigt. In Fig. 3b ist die Startposition des oberen Abschnitts 42 des Rohrmanipulators 40 gezeigt. Das mittlere der drei in Fig. 3a und 3b angeordneten Rohre 11 soll dabei entnommen werden. Hierfür wird (Fig. 4a und 4b) der Grundkörper 47 gegenüber der Basis 45 soweit verfahren, dass das Greifelement 43 das Rohr 11 greifen kann. Synchron wird dabei der obere Abschnitt 42 des Rohrmanipulators betätigt und das Halteelement 44 zum Rohr 11 hin verfahren. Hierfür wird der aus den Teleskopabschnitten 58 bestehende Vorschubkörper 57 gegenüber dem Grundkörper 56 verschoben und die Halteabschnitte 59 schließen sich um das Rohr 11. Anschließend wird das Rohr 11 durch Verfahren des Greifelements 43 auf der Vertikalstrebe 51 angehoben, so dass sich der untere Gewindeabschnitt 25 des Rohres 11 von dem Vorsprung 14 der Bodenplatte 13 der Box 12 löst. Anschließend wird, wie in Fig. 6a und 6b dargestellt ist, der Grundkörper 47 gegenüber der Basis und synchron dazu der Vorschubkörper 57 gegenüber dem Grundköper 56 verschoben beziehungsweise eingefahren, wodurch das Rohr 11 aus dem Raum 22 zwischen den fingerartigen Vorsprüngen 20 entnommen wird und in den Handhabungsraum 32 zwischen der offenen Seite 21 der Box 12 und der Strebe 28 des Führungselements 27 bewegt wird. Anschließend wird, wie in Fig. 7a und 7b dargestellt ist, der Rohrmanipulator 40 beziehungsweise dessen unterer Abschnitt 41 und oberer Abschnitt 42 horizontal entlang den Schienen 46 beziehungsweise Streben 28, 29 zum Durchgang 26 zwischen den Boxen 12 verschoben. Anschließend wird das Rohr 11 in Richtung des Wellcenters 104 durch den Durchgang 26 hindurch bewegt, indem zuerst der Grundkörper 47 gegenüber der Basis 45 verschoben wird (Fig. 8) und anschließend die Vertikalstrebe 51 über Betätigung des Hydraulikzylinders 55 unter der Führung der Arme 53 parallelogrammartig zum Wellcenter 104 hin bewegt wird. Um dabei den unteren Gewindeabschnitt 25 gegenüber der Arbeitsplattform 101 in Höhe konstant zu halten, kann das Greifelement 43 gegenüber der Vertikalstrebe 51 entsprechend verschoben werden. Das Verschieben des Halteelements 44 des oberen Abschnitts 42 ist in Fig. 9b dargestellt. Dabei werden wiederum die Teleskopabschnitte 58 des Vorschubkörpers 57 gegenüber dem Grundkörper 56 ausgefahren. Die Bewegung erfolgt synchron mit der Bewegung des Greifelements 43.

Im Bereich des Wellcenters 104 kann dann das Rohr an einen weiteren Rohrmanipulator übergeben werden, der das Rohr dem Verschrauben mit dem Bohrstrang und dem Topdrive 103 beziehungsweise dessen Elevator (nicht dargestellt) zuführt. Alternativ kann über entsprechendes Anordnen des Rohres im Wellcenter 104 das Rohr 11 auch direkt dem Elevator des Topdrives 103 zugeführt werden. Ist das Rohr 11 entweder an einen weiteren Rohrmanipulator oder den Elevator des Topdrives 103 übergeben, können das Greifelement 43 und das Halteelement 44 geöffnet werden und das Rohr entsprechend freigegeben werden.

Soll das Rohr 11 am Wellcenter 104 übernommen und dem Rohrlager 10 zugeführt werden, wird das zuvor beschriebene Verfahren in umgekehrter Reihenfolge durchgeführt.

Eine zweite Ausführungsform der erfindungsgemäßen Vorrichtung ist in den Fig. 10 bis Fig. 15 dargestellt.

Fig. 10 zeigt eine Bohranlage 100 mit einem auf einer Arbeitsplattform 101 angeordneten Mast 102. Parallel zum Mast 102 ist ein vertikales Rohrlager 10 angeordnet. In dem Rohrlager 10 können Rohre 11, hier in Form von sogenannten Triples, jeweils drei miteinander verschraubten Rohren 11, angeordnet werden. Doubles sind ebenfalls möglich. Das Rohrlager 10 besteht aus einer Fingerbühne 110 (siehe Fig. 13 bis Fig. 15) die zwei gegenüberliegende Fingerbühnenabschnitte 111 aufweist. Die Fingerbühnenabschnitte 111 weisen Vorsprünge 20 auf, zwischen denen sich Räume 22 erstrecken, in denen die Rohre 11 abgestellt werden. Die Vorsprünge 20 der beiden Fingerbühnenabschnitte 111 sind mit ihren offenen Seiten 112 einander zugewandt.

Die Fingerbühnenabschnitte 111 sind mit einem Führungselement 27 verbunden.

Die offenen Seiten 112 sind rechtwinklig zu dem Führungselement 27 angeordnet.

Der Bereich zwischen den offenen Seiten 112 und dem Führungselement 27 ist der Handhabungsraum 32.

Sind die Rohre 11 in einem der Fingerbühnenabschnitte 111 gelagert, so stehen sie mit ihrem unteren Gewindeabschnitt 25 auf einem Vorsprung (nicht dargestellt) bzw. in einer Vertiefung, die in bzw. auf der Arbeitsplattform 101 angeordnet ist. Die Vorsprünge sind dabei so auf der Bodenplatte angeordnet, dass die Rohre 11 zum Mast hingeneigt in den Fingerbühnenabschnitten 111 im Raum 22 zwischen den fingerartigen Vorsprüngen 20 angeordnet sind. Die Fingerbühnenabschnitte 111 sind parallel zur Arbeitsplattform 101 so angeordnet, dass die offenen Seiten 112 der Fingerbühnenabschnitte 111 rechtwinklig zum Mast 102 zeigen. Die Fingerbühnenabschnitte 111 sind dabei so über der Arbeitsplattform 101 angeordnet, dass sie einen Abstand zueinander aufweisen. Hierdurch entsteht ein Durchgang 26 zwischen den Fingerbühnenabschnitten 111, durch den die Rohre 11 zum Wellcenter hin-/ oder wegbewegt werden können.

Im Handhabungsraum 32 können die Rohre 11 beim Zu-/ bzw. Abführen zum Rohrlager 10 bewegt werden. Gleichzeitig fungiert das Führungselement 27 als Sicherungselement, da dadurch verhindert wird, dass in einer Box angeordnete Rohre 11 aus dieser herausfallen können.

Parallel zum Führungselement 27 ist auf der Arbeitsplattform 101 ein Anordnungselement 34 vorgesehen.

Zum Entnehmen der Rohre 11 aus den Fingerbühnenabschnitten 111 und dem Zuführen der Rohren 11 zum Wellcenter, damit diese dort an den Topdrive übergeben werden können, ist ein Rohrmanipulator 40 vorgesehen. Der Rohrmanipulator 40 weist einen unteren Abschnitt 41 (Fig. 12) und einen oberen Abschnitt 42 (Fig. 12, 15) auf. Im vorliegenden Ausführungsbeispiel weist der untere Abschnitt ein Greifelement 43 und der obere Abschnitt ein Halteelement 44 auf. Es ist allerdings auch möglich, dass beide Abschnitte 41, 42 mit Greifelementen 43 oder der untere Abschnitt 41 mit einem Halteelement 44 und der obere Abschnitt 42 mit einem Greifelement 43 ausgeführt sind.

Der prinzipielle Aufbau des Rohrmanipulators 40 mit seinem unteren Abschnitt 41 und seinem oberen Abschnitt 42 entspricht im wesentlichen dem zuvor im ersten Ausführungsbeispiel dargelegten. Das Greif- bzw. Halteelement 43, 44 ist horizontal durch den Durchgang 26 bzw. im Handhabungsraum 32 und auch unter dem Raum 22, der der Lagerraum der Rohre 11 ist, in Pfeilrichtung A bewegbar. Gleichzeitig ist der untere Abschnitt 41 und der obere Abschnitt 42 entlang der Pfeilrichtung B entlang des Führungselements 27 bzw. des Anordnungselements 34 verfahrbar. Je nach Position des unteren und oberen Abschnitts 41, 42 ist dementsprechend das Greif- bzw. Halteelement 43, 44 im Durchgang 26 bzw. im Handhabungsraum 32 und auch unter dem Raum 22, der der Lagerraum der Rohre 11 ist, positionierbar durch eine reine horizontale Bewegung. Ein Verschwenken des Greif- bzw. Halteelements 43, 44 ist nicht vorgesehen, wodurch ein aufwendiger Schwenkantrieb entfallen kann.

Das Entnehmen der Rohre 11 aus dem Rohrlager 10 erfolgt in jedem Raum 22 von der offenen Seite 112 zur geschlossenen Seite 113 hin in Pfeilrichtung C und anschließend ausgehend von dem dem Führungselement 27 am nächsten liegenden Raum 22 in Pfeilrichtung D. Die Bewegung eines Rohres 11 aus einem Raum 22 hin zum Wellcenter, um dieses in den Bohrstrang einzubauen, erfolgt somit gemäß Pfeil E in Fig. 13. Beim Ausbau des Rohres 11 aus dem Bohrstrang erfolgt die Bewegung umgekehrt zum Pfeil E.

Es müssen in dieser Ausführungsform die Rohre aus den einzelnen Rohrreihen nacheinander entnommen werden, da die Greif- bzw. Halteelemente 43, 44 nicht von der offenen Seite 112 in den jeweiligen Raum 22 eingreifen sondern rechtwinklig zur offenen Seite 112 bzw. rechtwinklig zu den Vorsprüngen 20, und es deshalb notwendig ist, zuerst die Räume 22 zu leeren, die dem Führungselement 27 am nächsten liegen und Rohre 11 enthalten. Beim Einbringen der Rohre 11 in die Rohrlager 10 muss entsprechend in umgekehrter Reihenfolge verfahren werden.

## Patentansprüche

1. Handhabungsvorrichtung für Bohrrohre (11) einer Bohrvorrichtung (100) zum Erstellen einer Tiefbohrung, mit wenigstens einem Rohrlager (10), das vertikal auf einer Arbeitsebene (101) der Bohrvorrichtung (100) angeordnet ist und einen offenen Abschnitt (21) aufweist, durch den die Bohrrohre (11) in das Rohrlager (10) einbringbar oder aus dem Rohrlager (10) entnehmbar sind, wobei das Rohrlager (10) mit einem Führungselement (27) versehen ist, durch das ein von dem Führungselement (27) auf der einen Seite und dem Rohrlager (10) auf der anderen Seite begrenzter Handhabungsraum (32) im Bereich des offenen Abschnitts entsteht, wobei die Handhabungsvorrichtung (40) wenigstens ein Greifelement (43) zum Greifen des Bohrrohrs (11) aufweist, wobei das Greifelement (43) horizontal und vertikal verfahrbar ist, und wobei das Bohrrohr (11) über das Greifelement (43) im Bereich des Handhabungsraums (32) und von dem Handhabungsraum (32) zu einem Wellcenter (104) der Bohrvorrichtung (100) oder entgegengesetzt verfahrbar ist, wobei die Handhabungsvorrichtung (40) einen unteren Abschnitt (41) und einen räumlich getrennt angeordneten oberen Abschnitt (42) aufweist, und wobei dass das Greifelement (43) am unteren Abschnitt (41) angeordnet ist, wobei die Handhabungsvorrichtung (40) ein am oberen Abschnitt (42) angeordnetes Halteelement (44) aufweist, das das Bohrrohr (11) in horizontaler Richtung haltend umschließt, wobei das Halteelement so ausgeführt ist, dass es im haltenden Zustand eine vertikale Bewegung des Bohrrohres (11) zulässt.

2. Handhabungsvorrichtung nach Anspruch 1, wobei zwei oder mehr Rohrlager (10) vorgesehen sind, die mit dem Führungselement (27) verbunden sind.

3. Handhabungsvorrichtung nach Anspruch 1 oder 2, wobei das Rohrlager (10) einen boxartigen Aufbau aufweist.

4. Handhabungsvorrichtung nach Anspruch 3, wobei der boxartige Aufbau zwei Seitenwände (16, 17) und eine Rückwand (18) aufweist.

5. Handhabungsvorrichtung nach Anspruch 3 oder 4, wobei das Rohrlager (10) zur Aufnahme von wenigstens zwei miteinander verschraubten Bohrrohren (11) ausgelegt ist.

6. Handhabungsvorrichtung nach einem der Ansprüche 1 bis 5, wobei das Rohrlager (10) einen Bodenabschnitt aufweist.

7. Handhabungsvorrichtung nach Anspruch 6, wobei auf dem Bodenabschnitt wenigstens ein Vorsprung oder eine Vertiefung vorgesehen ist.

8. Handhabungsvorrichtung nach Anspruch 7, wobei der Vorsprung oder die Vertiefung so angeordnet ist dass das auf dem Vorsprung oder in der Vertiefung angeordnete Bohrrohr (11) geneigt im Rohrlager (10) angeordnet ist,

9. Handhabungsvorrichtung nach einem der Ansprüche 6 bis 8, wobei ein dem Bodenabschnitt gegenüberliegender Abschnitt offen ausgeführt ist und in diesem Abschnitt fingerartige Vorsprünge (20) vorgesehen sind, zwischen denen ein Aufnahmeraum (22) für die Bohrrohre besteht,

10. Handhabungsvorrichtung nach Anspruch 9, wobei die Vorsprünge (20) mit Vertiefungen (23) zur Aufnahme von Gewindeabschnitten der Bohrrohre versehen sind.

11. Handhabungsvorrichtung nach einem der Ansprüche 1 bis 10, wobei das Rohrlager (10) so angeordnet ist, dass die offene Seite des Rohrlagers vom Bohrturm (100) weg zeigt oder rechtwinklig dazu angeordnet ist.

12. Handhabungsvorrichtung nach einem der Ansprüche 1 bis 11, wobei der obere Abschnitt (42) einen Grundkörper (56) aufweist, der mit dem Halteelement (44) verbunden ist, und dass das Halteelement (44) horizontal gegenüber dem Grundkörper (56) verfahrbar ist.

13. Handhabungsvorrichtung nach einem der Ansprüche 1 bis 12, wobei die Abschnitte (41, 42) synchron verfahrbar sind, dass das synchrone Verfahren mechanisch oder über eine Steuerung erfolgt.

14. Handhabungsvorrichtung nach einem der Ansprüche 1 bis 13, wobei der obere Abschnitt (42) auf dem Führungselement (27) verfahrbar angeordnet ist.

15. Handhabungsvorrichtung nach einem der Ansprüche 1 bis 14, wobei die horizontale Bewegung des Haltelements (44) und des Greifers (43) rotationsfrei erfolgt.

## Claims

1. Handling device for drill pipes (11) of a drilling device (100) for creating a deep borehole, having at least one pipe rack (10) which is arranged vertically on a working plane (101) of the drilling device (100) and has an open portion (21) through which the drill pipes (11) can be introduced into the pipe rack (10) or removed from the pipe rack (10), wherein the pipe rack (10) is provided with a guide element (27) by means of which a handling space (32) delimited by the guide element (27) on the one hand and the pipe rack (10) on the other hand is created in the region of the open portion, wherein the handling device (40) has at least one gripping element (43) for gripping the drill pipe (11), wherein the gripping element (43) is movable horizontally and vertically, and wherein the drill pipe (11) can be moved by way of the gripping element (43) in the region of the handling space (32) and from the handling space (32) to a well centre (104) of the drilling device (100), or vice versa, wherein the handling device (40) has a lower portion (41) and a spatially separately arranged upper portion (42), and wherein the gripping element (43) is arranged on the lower portion (41), wherein the handling device (40) has a holding element (44) which is arranged on the upper portion (42) and which encloses the drill pipe (11) in the horizontal direction with a holding action, wherein the holding element is configured in such a way that, in the holding state, it allows a vertical movement of the drill pipe (11).

2. Handling device according to Claim 1, wherein there are provided two or more pipe racks (10) which are connected to the guide element (27).

3. Handling device according to Claim 1 or 2, wherein the pipe rack (10) has a box-like structure.

4. Handling device according to Claim 3, wherein the box-like structure has two lateral walls (16, 17) and a rear wall (18).

5. Handling device according to Claim 3 or 4, wherein the pipe rack (10) is designed to receive at least two screwed-together drill pipes (11).

6. Handling device according to one of Claims 1 to 5, wherein the pipe rack (10) has a bottom portion.

7. Handling device according to Claim 6, wherein at least one projection or one depression is provided on the bottom portion.

8. Handling device according to Claim 7, wherein the projection or the depression is arranged in such a way that the drill pipe (11) arranged on the projection or in the depression is arranged at an inclination in the pipe rack (10).

9. Handling device according to one of Claims 6 to 8, wherein a portion opposite the bottom portion is of open configuration, and finger-like projections (20) between which there is a receiving space (22) for the drill pipes are provided in this portion.

10. Handling device according to Claim 9, wherein the projections (20) are provided with depressions (23) for receiving threaded portions of the drill pipes.

11. Handling device according to one of Claims 1 to 10, wherein the pipe rack (10) is arranged in such a way that the open side of the pipe rack points away from the drilling tower (100) or is arranged at a right angle thereto.

12. Handling device according to one of Claims 1 to 11, wherein the upper portion (42) has a basic body (56) which is connected to the holding element (44), and in that the holding element (44) is movable horizontally with respect to the basic body (56).

13. Handling device according to one of Claims 1 to 12, wherein the portions (41, 42) are movable synchronously, and in that the synchronous movement occurs mechanically or via a controller.

14. Handling device according to one of Claims 1 to 13, wherein the upper portion (42) is arranged so as to be movable on the guide element (27).

15. Handling device according to one of Claims 1 to 14, wherein the horizontal movement of the holding element (44) and of the gripper (43) occurs in a rotationally free manner.

## Revendications

1. Dispositif de manipulation de tubes de forage (11) d'un dispositif de forage (100) pour réaliser un forage profond, comprenant au moins un support de tubes (10) qui est disposé verticalement sur un plan de travail (101) du dispositif de forage (100) et qui présente une portion ouverte (21) à travers laquelle les tubes de forage (11) peuvent être introduits dans le support de tubes (10) ou peuvent être retirés du support de tubes (10), le support de tubes (10) étant pourvu d'un élément de guidage (27) par lequel un espace de manipulation (32) limité d'un côté par l'élément de guidage (27) et de l'autre côté par le support de tubes (10) est créé dans la région de la portion ouverte, le dispositif de manipulation (40) présentant au moins un élément de préhension (43) pour saisir le tube de forage (11), l'élément de préhension (43) pouvant être déplacé horizontalement et verticalement, et le tube de forage (11) pouvant être déplacé par le biais de l'élément de préhension (43) dans la région de l'espace de manipulation (32) et depuis l'espace de manipulation (32) vers un centre du puits (104) du dispositif de forage (100), ou dans le sens inverse, le dispositif de manipulation (40) présentant une portion inférieure (41) et une portion supérieure (42) disposée de manière séparée spatialement, et l'élément de préhension (43) étant disposé au niveau de la portion inférieure (41), le dispositif de manipulation (40) présentant un élément de retenue (44) disposé au niveau de la portion supérieure (42), lequel entoure le tube de forage (11) en le retenant dans la direction horizontale, l'élément de retenue étant réalisé de manière à permettre, dans l'état de rétention, un mouvement vertical du tube de forage (11).

2. Dispositif de manipulation selon la revendication 1, dans lequel deux ou plus de deux supports de tubes (10) sont prévus, lesquels sont connectés à l'élément de guidage (27).

3. Dispositif de manipulation selon la revendication 1 ou 2, dans lequel le support de tubes (10) présente une construction de type caisson.

4. Dispositif de manipulation selon la revendication 3, dans lequel la construction de type caisson présente deux parois latérales (16, 17) et une paroi arrière (18) .

5. Dispositif de manipulation selon la revendication 3 ou 4, dans lequel le support de tubes (10) est conçu pour recevoir au moins deux tubes de forage (11) vissés l'un à l'autre.

6. Dispositif de manipulation selon l'une quelconque des revendications 1 à 5, dans lequel le support de tubes (10) présente une portion de fond.

7. Dispositif de manipulation selon la revendication 6, dans lequel au moins une saillie ou un renfoncement est prévu au niveau de la portion de fond.

8. Dispositif de manipulation selon la revendication 7, dans lequel la saillie où le renfoncement est disposé (e) de telle sorte que le tube de forage (11) disposé sur la saillie ou dans le renfoncement soit disposé de manière inclinée dans le support de tubes (10) .

9. Dispositif de manipulation selon l'une quelconque des revendications 6 à 8, dans lequel une portion opposée à la portion de fond est réalisée sous forme ouverte et des saillies de type doigt (20) sont prévues dans cette portion, entre lesquelles existe un espace de réception (22) pour les tubes de forage.

10. Dispositif de manipulation selon la revendication 9, dans lequel les saillies (20) sont pourvues de renfoncements (23) pour recevoir des portions filetées des tubes de forage.

11. Dispositif de manipulation selon l'une quelconque des revendications 1 à 10, dans lequel le support de tubes (10) est disposé de telle sorte que le côté ouvert du support de tubes soit orienté à l'écart de la tour de forage (100) ou soit disposé perpendiculairement à celle-ci.

12. Dispositif de manipulation selon l'une quelconque des revendications 1 à 11, dans lequel la portion supérieure (42) présente un corps de base (56) qui est connecté à l'élément de retenue (44), et l'élément de retenue (44) pouvant être déplacé horizontalement par rapport au corps de base (56).

13. Dispositif de manipulation selon l'une quelconque des revendications 1 à 12, dans lequel les portions (41, 42) peuvent être déplacées de manière synchronisée, le déplacement synchrone s'effectuant mécaniquement ou par le biais d'une commande.

14. Dispositif de manipulation selon l'une quelconque des revendications 1 à 13, dans lequel la portion supérieure (42) est disposée de manière déplaçable sur l'élément de guidage (27).

15. Dispositif de manipulation selon l'une quelconque des revendications 1 à 14, dans lequel le déplacement horizontal de l'élément de retenue (44) et de l'élément de préhension (43) s'effectue sans rotation.
